# FASCICULE DE BREVET EUROPEEN

(11) **EP 0 276 610 B1**
(45) Date de publication et mention de la délivrance du brevet: **05.06.1991**
(21) Numéro de dépôt: 87402951.5
(22) Date de dépôt: 22.12.1987
(51) Int. Cl.: H01J 9/18

(54) **Dispositif de centrage automatique des cathodes dans les oeillets, pour canon à électrons de tube cathodique**
Einrichtung zur automatischen Zentrierung einer Kathode in einer Bohrung für eine Kathodenstrahlröhre
Apparatus for automatically centering a cathode in an eyelet of a CRT

(30) Priorité: 29.12.1986 FR 8618298
(43) Date de publication de la demande: 03.08.1988
(73) Titulaire: VIDEOCOLOR, 92128 Montrouge (FR)
(72) Inventeur: Goubert, Jean-Claude, F-75008 Paris (FR)
(74) Mandataire: Einsel, Robert, Dipl.-Ing.

(56) Documents cités:
- US-A- 3 584 182
- US-A- 4 176 432

## Description

La présente invention se rapporte à un dispositif de centrage automatique des cathodes dans les oeillets, pour canon à électrons de tube cathodique.

Une technologie de fixation des cathodes de canons à électrons de tubes cathodiques consiste à utiliser des "oeillets" ayant sensiblement la forme de manchons s'évasant d'un côté, la partie évasée se terminant par une collerette, cette collerette étant fixée sur une électrode-support disposée juste en arrière de la première grille du canon. On introduit dans cet oeillet la cathode qui peut s'y déplacer librement, cette cathode étant maintenue à l'extrémité d'une tige creuse reliée à une prise de vide, cette tige étant généralement appelée "électrode centrale". Lorsque la distance entre la face active de la cathode et la première ou deuxième grille est réglée à la valeur voulue, on soude, généralement par soudure par points, en trois ou quatre points, la cathode dans l'oeillet. Un dispositif pour exécuter cette technologie est connu du document US-A-3584182.

Cependant, malgré tous les soins que l'on peut apporter à la fixation des oeillets, il arrive souvent que ceux-ci présentent des défauts de position tels que décalage en translation ou inclinaison par rapport à l'axe théorique. De tels défauts sont préjudiciables au bon positionnement des cathodes et à leur réglage et risquent de les endommager lors de leur insertion dans les oeillets ou du retrait des instruments de mise en place.

La présente invention a pour objet un dispositif permettant lors de la mise en place automatique des cathodes dans les oeillets, le rattrapage des défauts de position et d'alignement des trois oeillets de cathode d'un canon à électrons. Ce dispositif doit également permettre le mouvement avant-arrière de la cathode dans l'oeillet pour effectuer le réglage de la distance entre la cathode et la première grille du canon, pratiquement sans jeu entre la cathode et son oeillet.

Le dispositif conforme à l'invention comporte une "électrode centrale" fixée sur un support mobile dans le sens de réglage de la cathode, par l'intermédiaire d'un palier souple, la partie postérieure de cette électrode centrale étant reliée par une articulation à un dispositif de poussée mobile dans le même sens que le support mais pouvant être actionné indépendamment de ce dernier. Dans le cas où l'électrode centrale et creuse, elle est avantageusement reliée à une prise de vide.

La présente invention sera mieux comprise à la lecture de la description détaillée d'un mode de réalisation pris comme exemple non limitatif et illustré par le dessin annexé sur lequel:
- La figure 1 est une vue en coupe simplifiée et partielle montrant l'extrémité d'une électrode centrale lors de la mise en place d'une cathode dans un oeillet de cathode, et
- La figure 2 est une vue en coupe d'un dispositif conforme à l'invention, disposé à l'autre extrémité de l'électrode centrale.

Sur la figure 1, on a partiellement représenté le canon 1 d'un tube cathodique, à savoir: l'électrode 2 de support des oeillets des cathodes, avec un oeillet 3, la première grille (G1) 4 et la deuxième grille (G2) 5. On a également représenté l'axe 6 d'alignement des éléments 4 et 5, qui doit être également l'axe de l'oeillet 3 et de l'électrode centrale 7, sur l'extrémité de laquelle est maintenue la cathode 8, si l'oeillet 3 est fixé très exactement sur son support 2 (et si ce support 2 est bien perpendiculaire à l'axe 6).

La cathode 8 est maintenue fixement sur l'extrémité de l'électrode 7 de façon appropriée, par exemple si cette électrode est creuse, on la relie à une prise de vide. On règle la position de la cathode 8 dans l'oeillet 3 de façon que la distance entre la face active 9 de cette cathode et la face en regard de G1 ait une valeur déterminée en déplaçant l'électrode 7 dans le sens de l'axe 6 (flèche double 10). Une telle opération de réglage étant connue en soi, ne sera pas décrite plus en détail. Lorsque la cathode est dans la position désirée, on la soude dans l'oeillet 3 par exemple par soudure par points, en général en trois ou quatre points. On a indiqué par une flèche 11 l'un de ces points de soudure.

La figure 1 se rapporte à un cas idéal pour lequel l'axe de l'oeillet 3 coïncide exactement avec l'axe 6. En pratique, cela est rarement le cas: soit l'axe de l'oeillet 3 est parallèle à l'axe 6, mais décalé par rapport à lui, soit l'axe de l'oeillet fait un angle non nul par rapport à l'axe 6. L'introduction de la cathode dans l'oeillet et/ou le retrait de l'électrode centrale après soudage de la cathode dans l'oeillet (après suppression du vide appliqué à l'électrode 7, le cas échéant) risque d'endommager la cathode. En outre, la cathode n'étant pas bien centrée par rapport à son oeillet, le soudage par points risque d'être déficient aux points où leur distance est trop importante.

Pour éviter tous ces inconvénients importants, la présente invention prévoit d'actionner de façon relativement souple l'électrode centrale 7. L'extrémité antérieure de l'électrode 7 est présentée à l'embouchure de la cathode 8 selon l'axe 6, mais si l'axe de la cathode 8 ne coïncide pas avec l'axe 6, l'électrode 7, qui n'est pas fixée de façon rigide sur son bâti de support, peut, dans des limites assez larges, basculer de façon à s'aligner selon l'axe de la cathode. Ces limites sont suffisamment larges pour permettre de rattraper les désaxages possibles et tolérables des cathodes.

On a représenté sur la figure 2, un mode de réalisation de ce dispositif d'actionnement de l'électrode centrale 7. Seule l'extrémité postérieure (celle opposée à l'extrémité introduite dans la cathode) de l'électrode 7 a été représentée. Selon ce mode de réalisation, l'électrode 7 est creuse et comporte un alésage axial 12.

La fixation souple 13 de l'extrémité postérieure de l'électrode 7 est réalisée de la manière suivante. Cette extrémité, de diamètre un peu plus grand que celui du corps de l'électrode, comporte deux collerettes 14, 15, celle référencée 15 se trouvant presque au bout de l'extrémité. La portion de l'extrémité d'électrode comprise entre les deux collerettes 14, 15 est référencée 16, et elle est supportée par un palier souple 17 cylindrique, par exemple en mousse thermoplastique. On peut également utiliser des paliers flottants tels que des paliers pneumatiques ou à ressorts. L'épaisseur du palier 17 est sensiblement égale à la distance séparant les faces en regard des collerettes 14, 15, et son diamètre intérieur est sensiblement égal au diamètre extérieur de la partie 16. Bien entendu, le diamètre des collerettes 14, 15, en particulier de la collerette 15, est suffisamment faible pour en permettre l'introduction dans le trou du palier 17 sans abîmer ce palier, mais ce diamètre est suffisamment grand pour permettre le maintien de l'électrode dans le palier, compte tenu de la souplesse du matériau constituant le palier. Le palier 17 est fixé dans un trou d'un support mobile 18. Cette fixation peut se faire par tout moyen connu approprié: soit, comme représenté sur le dessin, en formant des collerettes près des faces frontales du palier, soit en collant ce palier dans le trou du support, soit en utilisant des flasques annulaires vissés sur le support, etc...

Dans la face frontale 19 de l'extrémité de l'électrode 17, on pratique un trou axial borgne 20. Pour permettre à l'alésage axial 12 de déboucher sur cette face 19 sans rencontrer le trou borgne 20, on termine cet alésage 12 par deux trous 21, 22 formant avec lui un "Y", ces deux trous 21, 22 débouchant sur la face 19 près de sa périphérie.

On fixe dans le trou borgne 20 un axe d'actionnement flexible 23. Cet axe 23 doit être souple tout en étant résistant au flambage. On peut par exemple utiliser du fil d'acier du genre "corde à piano". L'autre extrémité de l'axe 23 est fixée dans un trou borgne 24 pratiqué dans la face frontale de l'extrémité 25 d'un organe d'actionnement 26 fixé sur un support mobile 27. Les supports 18 et 27 sont tous deux mobiles dans le sens de l'axe 6, mais ne sont pas solidaires l'un de l'autre.

L'organe d'actionnement 26, ayant par exemple une forme de tige à section circulaire, est percé sur une partie de sa longueur d'un alésage axial 28 débouchant, par exemple radialement, au-delà du support 27 et relié à une prise de vide 28A. A son autre extrémité, l'alésage axial 28 débouche sur la face 25 par deux embranchements 29, 30 formant avec lui un "Y". La jonction des trous 29, 30 avec l'alésage 28 est suffisamment éloignée du fond du trou borgne 24 pour éviter toute perforation de ce fond.

Les faces frontales en regard des extrémités 15 et 25 sont circulaires et de même diamètre. Elles sont reliées de façon hermétique par un tube cylindrique 31 souple axialement, par exemple un "tombac". Ainsi, l'alésage 12 de l'électrode 7 communique avec la prise de vide 28 via les trous 21, 22, 29, 30, 28 et le volume intérieur du tube 31. La distance maximale entre les supports 18, 27 qui est en même temps leur distance nominale, est déterminée par la longueur au repos du cylindre 31, et la distance minimale est déterminée par la flexion maximale possible de l'axe 23, étant bien entendu que cet axe ne doit pas alors déformer, ou en tout cas détériorer, le cylindre 31.

L'utilisation du dispositif décrit ci-dessus est la suivante. Les supports 18 et 27 étant à leur distance nominale, on enfile une cathode sur l'extrémité libre de l'électrode centrale et on relie la source de vide 28A à l'alésage 28, aucun canon n'étant en face du dispositif. Puis, on dispose un canon en face de ce dispositif de façon que son axe coïncide avec l'axe de l'extrémité de l'électrode 7, et on rapproche du canon, ensemble et à la même vitesse, les supports 18 et 27 jusqu'à ce que la face 9 de la cathode soit légèrement engagée dans l'entrée de l'oeillet 3. Etant donné que le diamètre de la partie antérieure de la cathode 9 est inférieur au diamètre de l'entrée de l'oeillet, il est toujours possible, même pour des désaxages maximaux (dans les limites des tolérances de fabrication) des oeillets, d'introduire cette extrémité de la cathode dans l'oeillet.

Pour déterminer si l'axe de l'oeillet coïncide avec l'axe 6, il suffit de présenter la cathode selon cet axe 6, et de capter à l'aide d'un capteur de contraintes (non représenté) toute résistance à l'introduction de la cathode 8 dans l'oeillet 3. Si l'oeillet 3 est bien centré sur l'axe 6, aucune résistance à l'introduction n'apparaît, et on déplace d'un même mouvement les supports 18 et 27. Si tel n'est pas le cas, la cathode rencontre une résistance dès le début de son introduction si le désaxage est important, ou plus tard si ce désaxage est moins important (le diamètre de la partie antérieure de la cathode est plus faible que celui de sa partie postérieure). Dès qu'une résistance est captée, le moteur d'actionnement du support 27 le rapproche doucement du support 18 qui s'immobilise, ce qui a pour effet de faire fléchir l'axe 23. Cette flexion entraîne une rotation de l'électrode 7 autour d'un point situé sensiblement au niveau du point où la cathode bute sur l'oeillet, et ce jusqu'à ce que l'axe de l'électrode 7 s'aligne avec l'axe de l'oeillet 3 ce qui est possible grâce au palier souple 17. A ce moment la résistance à l'introduction disparaît ou diminue fortement, le mouvement de rapprochement du support 27 par rapport au support 18 s'arrête, et les deux supports sont déplacés simultanément à la même vitesse. La cathode 8 se déplace alors parallèlement à l'axe de l'oeillet 3, qui ne coïncide donc pas avec l'axe 6. Le réglage de la distance entre la face 9 de la cathode et la grille G1 (ou G2) se fait alors de façon habituelle (flèches doubles 32, 33 pour les supports 18, 27 respectivement). Dès que la bonne distance est obtenue, on soude l'oeillet et la cathode (en des points tels que le point 11), on supprime le vide et on rétracte simultanément les deux supports 18 et 27 à la même vitesse, ce qui permet de retirer l'électrode 7 selon l'axe de la cathode 8, donc sans risque d'abîmer la cathode.

Bien entendu, au lieu de l'axe 23, on peut utiliser toute articulation ayant le même effet de désaxage de l'électrode 7, par exemple une articulation à rotules.

On peut, en utilisant trois dispositifs tels que décrits ci-dessus, insérer en même temps les trois cathodes d'un tube cathodique trichrome, leur encombrement réduit permettant de les mettre côte à côte en respectant les entraxes d'un canon trichrome, alors que selon l'art antérieur, il fallait insérer les trois cathodes l'une après l'autre.

## Revendications

1. Dispositif de centrage automatique des cathodes dans les oeillets, pour canon à électrons de tube cathodique, comportant une "électrode centrale" (7) fixée sur un support (18) mobile dans le sens de réglage (32) de la cathode (8), caractérisé par le fait que la partie postérieure de l'électrode centrale est fixée sur son support par l'intermédiaire d'un palier souple (17) et est reliée par une articulation (23) à un dispositif de poussée (27) mobile dans le même sens que le support mais pouvant être actionné indépendamment de ce dernier.

2. Dispositif selon la revendication 1, caractérisé par le fait que l'articulation comporte une tige (23) flexible et élastique, résistant au flambage, fixée par une extrémité à l'extrémité postérieure (19) de l'électrode centrale et par l'autre extrémité au dispositif de poussée (24).

3. Dispositif selon l'une des revendications 1 ou 2, utilisant une électrode centrale creuse, caractérisé par le fait que l'on relie à une prise de vide (28A) la partie postérieure de l'électrode par des moyens de liaison (28, 31) hermétiques comportant une partie souple (31) à la jonction avec l'électrode.

## Patentansprüche

1. Vorrichtung zum automatischen Zentrieren von Kathoden in den Augen für die Elektronenkanonen von Kathodenstrahlröhren, eine auf einem in Richtung der Einstellung (32) der Kathode (8) beweglichen Träger (18) befestigte "Zentralelektrode" (7) aufweisend, dadurch gekennzeichnet, daß der hintere Teil der Zentralelektrode mittels eines elastischen lagers (17) an ihrem Träger befestigt ist und über ein Gelenk (23) mit einer Schiebevorrichtung (27), die in derselben Richtung beweglich ist, wie der Träger, aber unabhängig von diesem betätigt werden kann, verbunden ist.

2. Vorrichtung gemäß Patentanspruch 1, dadurch gekennzeichnet, daß das Gelenk eine flexible, elastische und knickfeste Stange (23) aufweist, deren eines Ende mit dem hinteren Ende (19) der Zentralelektrode verbunden ist und das andere Ende mit der Schiebevorrichtung (24).

3. Vorrichtung gemäß einem der Patentansprüche 1 oder 2, die eine hohle Zentralelektrode verwendet, dadurch gekennzeichnet, daß der hintere Teil der Elektrode durch undurchlässige Verbindungsmittel (28, 31), die einen elastischen Teil (31) zur Verbindung mit der Elektrode aufweisen, mti einem Vakuumanschluß (28A) verbunden ist.

## Claims

1. Device for automatic centering of cathodes in the lugs for the electron gun of a cathode ray tube, comprising a "central electrode" (7) fixed on a support (18) movable in the direction of adjustment (32) of the cathode (8), characterized in that the rear part of the central electrode is fixed on its support by a flexible bearing (17) and is connected by a joint (23) to a pushing device (27) movable in the same direction than the support but which can be actuated independently of the latter.

2. Device according to claim 1, characterized in that the joint comprises a flexible and elastic rod (23), resistant to buckling, fixed by one end at the rear end (19) of the central electrode and by the other end to the pushing device (24).

3. Device according to one of the claims 1 or 2, using a hollow central electrode, characterized in that the rear part of the electrode is connected to a vacuum tapping (28A) by hermetic connecting means (28, 31) comprising a flexible part (31) at the junction with the electrode.
